# EUROPÄISCHE PATENTSCHRIFT

(11) **EP 3 704 048 B1**
(45) Veröffentlichungstag und Bekanntmachung des Hinweises auf die Patenterteilung: **01.12.2021**
(21) Anmeldenummer: 18779406.0
(22) Anmeldetag: 05.10.2018
(51) Int. Cl.: B66B 5/00, B66B 13/22, B66B 1/50

(54) **SICHERHEITSÜBERWACHUNGSVORRICHTUNG ZUM ÜBERWACHEN VON SICHERHEITSRELEVANTEN ZUSTÄNDEN IN EINER PERSONENFÖRDERANLAGE SOWIE VERFAHREN ZUM BETREIBEN DERSELBEN**
SAFETY MONITORING DEVICE FOR MONITORING OF SAFETY CONDITIONS IN A DEVICE FOR TRANSPORTING PEOPLE AND METHOD FOR OPERATING THE SAME
DISPOSITIF DE SURVEILLANCE DE SÉCURITÉ DESTINÉ À SURVEILLER DES CONDITIONS RELATIVES À LA SÉCURITÉ DANS UNE INSTALLATION DE TRANSPORT DE PERSONNES AINSI QUE PROCÉDÉ DE FONCTIONNEMENT D'UN TEL DISPOSITIF

(30) Priorität: 31.10.2017 EP 17199318
(43) Veröffentlichungstag der Anmeldung: 09.09.2020
(73) Patentinhaber: Inventio AG, 6052 Hergiswil (CH)
(72) Erfinder: BIRRER, Eric, 6033 Buchrain (CH)
(86) Internationale Anmeldenummer: PCT/EP2018/077190
(87) Internationale Veröffentlichungsnummer: WO 2019/086205

(56) Entgegenhaltungen:
- US-A- 4 977 984
- US-A- 5 247 139

## Beschreibung

Die vorliegende Erfindung betrifft eine Sicherheitsüberwachungsvorrichtung zum Überwachen von sicherheitsrelevanten Zuständen in einer Personenförderanlage. Ferner betrifft die Erfindung eine Personenförderanlage mit einer solchen Sicherheitsüberwachungsvorrichtung. Außerdem betrifft die Erfindung ein Verfahren zum Überwachen einer Funktionsfähigkeit einer solchen Sicherheitsüberwachungsvorrichtung. Personenförderanlagen in Form von Aufzügen, Fahrtreppen oder Fahrsteigen dienen dazu, Personen innerhalb von Bauwerken zu befördern. Die Personenförderanlage ist dabei in dem Bauwerk fest installiert. Im Falle eines Aufzugs kann eine Aufzugkabine zwischen verschiedenen Stockwerken vertikal verlagert werden. Im Falle von Fahrtreppen oder Fahrsteigen können Passagiere auf Tritteinheiten stehend entlang von geneigten oder horizontalen Fahrwegen befördert werden.

Um eine Sicherheit von Passagieren gewährleisten zu können, sollten innerhalb einer Personenförderanlage sicherheitsrelevante aktuelle Zustände von etlichen ihrer

Komponenten überwacht werden, um beispielsweise daraufhin andere Komponenten der Personenförderanlage geeignet und sicher betreiben oder ansteuern zu können. Um solche sicherheitsrelevanten Zustände von Komponenten der Personenförderanlage überwachen zu können, sind meist an den entsprechenden Komponenten bzw. an verschiedenen Stellen der Personenförderanlage Sensoren und/oder Schalter vorgesehen. Signale von solchen Sensoren bzw. Schaltern können einer Steuerung der Personenförderanlage zur Verfügung gestellt werden, sodass diese die Signale beim Steuern von Funktionen der Personenförderanlage berücksichtigen kann und somit einen sicheren Betrieb der Personenförderanlage bewirken kann.

Beispiele für Sicherheitseinrichtungen für Personenförderanlagen und deren Betrieb sind unter anderem in DE 19849238, CN 102190216, WO 2000/051929, US 4977984 und

Nachfolgend werden Einzelheiten zu Ausführungsformen der hierin vorgestellten Erfindung am Beispiel einer Personenförderanlage in Form eines Aufzuges erläutert.

Merkmale des Aufzugs können jedoch in analoger Weise auf andere Personenförderanlagen wie Fahrtreppen oder Fahrsteigen übertragen werden.

In einem Aufzug wird herkömmlich eine sogenannte Sicherheitsüberwachungskette eingesetzt, um einen sicheren Betrieb des Aufzugs zu gewährleisten. Die Sicherheitsüberwachungskette umfasst dabei eine Vielzahl von Sensoren und/oder Schaltern, mithilfe derer Informationen über aktuelle sicherheitsrelevante Zustände von Komponenten des Aufzugs ermittelt werden können.

Beispielsweise sind typischerweise an einer Kabinentür sowie an jeder einer Mehrzahl von Schachttüren jeweils ein Türschalter vorgesehen, welcher geschlossen ist, solange die jeweilige Tür geschlossen ist. Die mehreren Türschalter sind innerhalb der Sicherheitsüberwachungskette in Serie geschaltet, sodass die Sicherheitsüberwachungskette als Ganzes ausschließlich dann geschlossen ist, wenn jeder der Türschalter geschlossen ist. Eine mit der Sicherheitsüberwachungskette verbundene Aufzugsteuerung darf bzw. kann in diesem Fall eine Aufzugkabine ausschließlich dann innerhalb eines Aufzugschachts verlagern, wenn die Sicherheitsüberwachungskette als Ganzes geschlossen ist und somit davon ausgegangen werden darf, dass alle Kabinen- und Schachttüren aktuell geschlossen sind.

Die Sicherheitsüberwachungskette kann ergänzend weitere Schalter und/oder Sensoren umfassen. Beispielsweise kann ein so genannter Kabinennotendschalter (KNE-Schalter) in dem Aufzug vorgesehen sein, welcher normalerweise geschlossen ist und welcher öffnend betätigt wird, sobald die Aufzugkabine über einen zulässigen Verfahrweg hinaus beispielsweise in Richtung einer Aufzugschachtdecke oder in Richtung eines Aufzugschachtbodens verlagert wird. Alternativ kann eine Sensorik vorgesehen sein, welche die Funktionalität des KNE-Schalters ermöglicht, indem mithilfe der Sensorik eine aktuelle Position der Aufzugkabine innerhalb des Aufzugschachts ermittelt werden kann und erkannt werden kann, wenn die Aufzugkabine über den zulässigen Verfahrweg hinaus verfahren wird und welche daraufhin bewirkt, dass die Sicherheitsüberwachungskette unterbrochen wird. Damit kann sichergestellt werden, dass die Sicherheitsüberwachungskette unterbrochen wird, sobald die Aufzugkabine ihren zulässigen Verfahrweg verlässt.

Ferner können als Ausnahme von einer Regel, gemäß der die Aufzugkabine nie bewegt werden darf, solange bzw. sobald die Kabinentür oder eine der Schachttüren geöffnet ist, in einem Aufzug Vorkehrungen vorgesehen sein, die es ermöglichen, in vordefinierten Ausnahmesituationen solche Türen doch zu öffnen, während die Aufzugkabine nicht stillsteht bzw. die Aufzugkabine zu verfahren, obwohl zumindest eine Türe geöffnet ist. Beispielsweise kann gewünscht sein, dass Türen bereits beginnen, zu öffnen, kurz bevor die Aufzugkabine eine Zielposition erreicht und dort anhält, um auf diese Weise Türöffnungsvorgänge beschleunigen und Aufenthaltsdauern an der Zielposition verringern zu können. Hierzu kann beispielsweise parallel zu den in Reihe geschalteten Türschaltern eine schaltbare Verbindung vorgesehen sein, welche zur temporären Überbrückung der Türen (UET-Schalter) zeitweilig geschlossen werden kann, um Türen öffnen zu können, ohne die Sicherheitsüberwachungskette zu unterbrechen. Der UET-Schalter kann beispielsweise geschlossen werden und damit der die Türschalter umfassende Bereich der Sicherheitsüberwachungskette überbrückt werden, sobald z.B. mithilfe einer Sensorik erkannt wird, dass sich die Aufzugkabine ausreichend nahe zu einer angestrebten Zielposition befindet, d.h. beispielsweise weniger als 20cm oder weniger als 10cm von dieser entfernt ist.

Ein sicherheitsrelevanter Zustand kann direkt mit Hilfe eines Schalters detektiert werden und dieser Schalter kann in die Sicherheitsüberwachungskette integriert sein.

Alternativ kann der sicherheitsrelevante Zustand beispielsweise mit einer Sensorik überwacht werden. In diesem Fall kann die Sensorik Signale, welche den sicherheitsrelevanten Zustand wiedergeben, mithilfe einer Kontrolleranordnung auswerten, um daraufhin einen in die Sicherheitsüberwachungskette integrierten Schalter geeignet betätigen zu können. Für eine solche Implementierung können als in die Sicherheitsüberwachungskette integrierte Schalter insbesondere Relais genutzt werden, welche mittels von der Kontrolleranordnung geeignet generierter Steuerspannungen in gewünschter Weise geschaltet werden können.

Um hierbei eine ausreichende Sicherheit gewährleisten zu können, ist meist sowohl die Kontrolleranordnung als auch eine Relaisanordnung redundant ausgeführt. Beispielsweise umfasst die Relaisanordnung zwei in Serie geschaltete Relais, welche beide von der Kontrolleranordnung in geschlossene Zustände gebracht werden müssen, um insgesamt einen zugehörigen Schaltzustand innerhalb der Sicherheitsüberwachungskette zu schließen.

Ein Aufwand zur Implementierung einer Sicherheitsüberwachungsvorrichtung kann insbesondere aufgrund einer vorzuhaltenden Vielzahl von Komponenten und deren Verschaltung erheblich sein.

Es kann unter anderem ein Bedarf an einer Sicherheitsüberwachungsvorrichtung bestehen, bei der ein solcher Aufwand reduziert ist. Ferner kann ein Bedarf an einer mit einer solchen Sicherheitsüberwachungsvorrichtung ausgestatteten Personenförderanlage bestehen. Außerdem kann ein Bedarf an einem Verfahren bestehen, mithilfe dessen eine Funktionsfähigkeit einer solchen Sicherheitsüberwachungsvorrichtung überwacht werden kann.

Einem solchen Bedarf kann durch den Gegenstand eines der unabhängigen Ansprüche entsprochen werden. Vorteilhafte Ausführungsformen sind in den abhängigen Ansprüchen sowie der nachfolgenden Beschreibung definiert.

Gemäß einem ersten Aspekt der Erfindung wird eine Sicherheitsüberwachungsvorrichtung zum Überwachen von sicherheitsrelevanten Zuständen in einer Personenförderanlage vorgeschlagen. Die Sicherheitsüberwachungsvorrichtung weist ein erstes und ein zweites Doppelkontaktrelais sowie einen ersten und einen zweiten Kontroller auf. Beide Doppelkontaktrelais sind dazu ausgestaltet, jeweils gesteuert durch eine Steuerspannung einen ersten Arbeitskontakt und einen zweiten Arbeitskontakt sowie einen Feedbackkontakt synchron miteinander zwischen einem geöffneten und einem geschlossenen Relaiszustand zu schalten. Die beiden Kontroller sind dazu ausgestaltet, jeweils mit einem sicherheitsrelevanten Zustand korrelierende Eigenschaften der Personenförderanlage zu ermitteln und die Steuerspannungen für das erste bzw. das zweite Doppelkontaktrelais abhängig von den ermittelten Eigenschaften zu generieren. Hierbei sind mittels der zwei Doppelkontaktrelais und der zwei Kontroller eine erste und eine zweite Sicherheitsüberwachungsschalteranordnung ausgebildet. Die erste Sicherheitsüberwachungsschalteranordnung ist zum Überwachen eines ersten sicherheitsrelevanten Zustandes und zum entsprechenden Schalten eines ersten Schaltzustands innerhalb einer Sicherheitsüberwachungskette der Personenförderanlage ausgestaltet. Die zweite Sicherheitsüberwachungsschalteranordnung ist zum Überwachen eines zweiten sicherheitsrelevanten Zustandes und zum entsprechenden Schalten eines zweiten Schaltzustands innerhalb der Sicherheitsüberwachungskette der Personenförderanlage ausgestaltet. Hierbei umfasst die erste Sicherheitsüberwachungsschalteranordnung den ersten Arbeitskontakt des ersten Doppelkontaktrelais und in Serie zu diesem geschaltet den ersten Arbeitskontakt des zweiten Doppelkontaktrelais. Die zweite Sicherheitsüberwachungsschalteranordnung umfasst den zweiten Arbeitskontakt des ersten Doppelkontaktrelais und parallel zu diesem geschaltet den zweiten Arbeitskontakt des zweiten Doppelkontaktrelais.

Gemäß einem zweiten Aspekt der Erfindung wird eine Personenförderanlage vorgeschlagen, welche eine Sicherheitsüberwachungsvorrichtung gemäß einer Ausführungsform des ersten Aspekts der Erfindung aufweist.

Gemäß einem dritten Aspekt der Erfindung wird ein Verfahren zum Überwachen einer Funktionsfähigkeit einer Sicherheitsüberwachungsvorrichtung gemäß einer Ausführungsform des ersten Aspekts der Erfindung vorgeschlagen. Das Verfahren umfasst zumindest die folgenden Schritte des
(a) Variierens der von dem ersten und dem zweiten Kontroller generierten Steuerspannungen derart, dass abwechselnd eines des ersten und des zweiten Doppelkontaktrelais kurzzeitig in seinen geöffneten Relaiszustand und wieder zurück in seinen geschlossenen Relaiszustand geschaltet wird und dass stets zumindest eines des ersten und des zweiten Doppelkontaktrelais in seinem geschlossenen Relaiszustand ist, und
(b) Überwachens, ob die Feedbackkontakte der beiden Doppelkontaktrelais stets einen dem aktuell angesteuerten Relaiszustand angebenden Relaiszustand angeben.

Mögliche Merkmale und Vorteile von Ausführungsformen der verschiedenen Aspekte der Erfindung können unter anderem und ohne die Erfindung einzuschränken als auf nachfolgend beschriebenen Ideen und Erkenntnissen beruhend angesehen werden.

Wie einleitend bereits angemerkt, werden bei herkömmlichen Sicherheitsüberwachungsvorrichtungen für Personenförderanlagen teilweise Sicherheitsüberwachungsschalteranordnungen eingesetzt, um einen sicherheitsrelevanten Zustand innerhalb der Personenförderanlage zu überwachen, wobei eine Sicherheitsüberwachungsvorrichtung Kontroller zum Ermitteln von mit dem zu überwachenden Zustand korrelierenden Eigenschaften innerhalb der Personenförderanlage sowie Relais zum Öffnen oder Schließen eines Kontakts innerhalb einer Sicherheitsüberwachungskette aufweist.

Herkömmlich werden hierbei für jeden zu überwachenden sicherheitsrelevanten Zustand jeweils eine Sicherheitsüberwachungsschalteranordnung mit einem oder mehreren eigenen Kontrollern und Relais bereitgestellt. Zum Überwachen besonders sicherheitskritischer Zustände werden dabei zwei Relais in redundanter Weise in Serie verschaltet. Dementsprechend müssen für jeden zu überwachenden sicherheitsrelevanten Zustand zumindest ein Kontroller und ein Relais, in vielen Fällen jedoch zwei Kontroller und zwei Relais vorgesehen werden.

Eine Anzahl von in der Personenförderanlage vorzuhaltenden Relais kann hierdurch groß werden, womit signifikanter Bereitstellungs- und Wartungsaufwand und entsprechende Kosten einhergehen können.

Um einen solchen Aufwand und Kosten reduzieren zu können, wird vorgeschlagen, in einer Sicherheitsüberwachungsvorrichtung statt einfacher Relais Doppelkontaktrelais einzusetzen und diese in vorteilhafter Weise miteinander zu verschalten und von zwei Kontrollern ansteuern zu lassen.

Ähnlich wie bei einfachen Relais kann hierbei eine in einem Steuerstromkreis an das Relais angelegte Steuerspannung dazu eingesetzt werden, um das Relais wie einen Schalter gesteuert zu öffnen bzw. zu schließen. Die Steuerspannung kann hierbei beispielsweise einen Strom durch eine Spule bewirken, wodurch die Spule ein Magnetfeld erzeugt, welches einen Anker anzieht oder abstößt. Der in dieser Weise bewegte Anker kann dann Arme eines Arbeitskontakts aufeinander zu oder voneinander weg bewegen. Bei einem einfachen Relais wird hierbei lediglich ein einzelner Arbeitskontakt geöffnet bzw. geschlossen.

Bei einem Doppelkontaktrelais werden hingegen zwei Arbeitskontakte gleichzeitig, d.h. synchron miteinander, bewegt von ein und demselben Anker geöffnet bzw. geschlossen. Das Doppelkontaktrelais kann somit nicht nur einen Schalter in einem Arbeitsstromkreis sondern zwei Schalter in zwei verschiedenen Arbeitsstromkreisen gesteuert durch die Steuerspannung synchronisiert miteinander öffnen bzw. schließen.

Ein konstruktiver Aufwand und somit damit verbundene Kosten sind dabei bei einem Doppelkontaktrelais lediglich geringfügig höher als bei einem einfachen Relais und sind im Regelfall deutlich geringer als entsprechender Aufwand und Kosten für zwei separate einfache Relais.

Ähnlich wie bei einem einfachen Relais kann ergänzend auch bei einem Doppelkontaktrelais ein sogenannter Feedbackkontakt vorgesehen sein, der synchron mit den beiden Arbeitskontakten bewegt wird. Der Feedbackkontakt kann beispielsweise dazu genutzt werden, um zu überprüfen, ob die Arbeitskontakte tatsächlich der angelegten Steuerspannung folgend geöffnet wurden. Dementsprechend kann beispielsweise durch Überwachen des Feedbackkontakts erkannt werden, wenn das Doppelkontaktrelais einen Defekt aufweist und nicht mehr korrekt schaltet. Insbesondere kann erkannt werden, wenn benachbarte Arme eines Arbeitskontakts beispielsweise unbeabsichtigt miteinander verschweißt sind oder aneinander kleben und somit trotz entsprechend angelegter Steuerspannung nicht mehr korrekt öffnen.

Bei der hier vorgeschlagenen Sicherheitsüberwachungsvorrichtung können die beiden darin vorgesehenen Doppelkontaktrelais in vorteilhafter Weise derart verschaltet werden, dass sie zwei Sicherheitsüberwachungsschalteranordnungen bilden, mithilfe derer zwei unterschiedliche sicherheitsrelevante Zustände überwacht werden können und zugehörige Schaltzustände innerhalb der Sicherheitsüberwachungskette der Personenförderanlage entsprechend geschaltet werden. Im Gegensatz zu herkömmlichen Sicherheitsüberwachungsvorrichtungen kann dabei eine gewünschte Redundanz beim Schalten der Schaltzustände erreicht werden, ohne dass für jeden zu schaltenden Schaltzustand wenigstens zwei eigene Relais bereitgestellt werden müssen. Stattdessen können die beiden Doppelkontaktrelais derart in die Sicherheitsüberwachungskette der Personenförderanlage integriert sein, d.h. mit anderen Komponenten der Sicherheitsüberwachungskette verschaltet sein, dass mit den lediglich zwei Doppelkontaktrelais alle gewünschten Schaltzustände innerhalb der Sicherheitsüberwachungskette in Reaktion auf die überwachten beiden sicherheitsrelevanten Zustände geschaltet werden können.

Um zum Beispiel zwei verschiedene sicherheitsrelevante Zustände überwachen und entsprechende Schaltzustände innerhalb der Sicherheitsüberwachungskette in redundanter Weise schalten zu können, sind somit nicht wie bisher wenigstens vier Relais, sondern lediglich zwei Doppelkontaktrelais notwendig. Hiermit kann ein konstruktiver wie auch ein kostenmäßiger Aufwand signifikant verringert werden.

Um eine solche Einsparung von Relais zu ermöglichen, wird zur Bildung der ersten Sicherheitsüberwachungsschalteranordnung der erste Arbeitskontakt des ersten Doppelkontaktrelais mit dem ersten Arbeitskontakt des zweiten Doppelkontaktrelais in Serie geschaltet. Zur Bildung der zweiten Sicherheitsüberwachungsschalteranordnung werden der zweite Arbeitskontakt des ersten Doppelkontaktrelais und der zweite Arbeitskontakt des zweiten Doppelkontaktrelais parallel zueinander verschaltet.

Durch geeignetes Ansteuern jedes der beiden Doppelkontaktrelais können durch eine solche Verschaltung in den beiden Sicherheitsüberwachungsschalteranordnungen verschiedene Schaltzustände in gewünschter Weise erzeugt werden. Beispielsweise ist die erste Sicherheitsüberwachungsschalteranordnung lediglich dann vollständig geschlossen, wenn beide in Serie geschalteten ersten Arbeitskontakte der beiden Doppelkontaktrelais geschlossen sind, d.h. wenn beide Kontroller die beiden Doppelkontaktrelais zum Schließen ansteuern. Im Gegensatz hierzu ist die zweite Sicherheitsüberwachungsschalteranordnung bereits dann geschlossen, wenn lediglich einer der parallel zueinander geschalteten zweiten Arbeitskontakte der geschlossen ist, d.h. wenn wenigstens eines der Doppelkontaktrelais von einen der Kontroller zum Schließen angesteuert ist, und ausschließlich dann geöffnet, wenn beide zweiten Arbeitskontakte der zwei Doppelkontaktrelais geöffnet sind.

Gemäß einer Ausführungsform ist die Sicherheitsüberwachungsvorrichtung dafür eingerichtet, zu berücksichtigen, dass das Überwachen des ersten sicherheitsrelevanten Zustands einen höheren Sicherheitsintegritätslevel erfordert als das Überwachen des zweiten sicherheitsrelevanten Zustands.

Mit anderen Worten kann die hierin vorgeschlagene spezielle Schaltung der beiden Doppelkontaktrelais insbesondere in einer Konstellation vorteilhaft eingesetzt werden, bei der mithilfe der Sicherheitsüberwachungsvorrichtung innerhalb der Personenförderanlage zwei verschiedene sicherheitsrelevante Zustände überwacht werden sollen, die sich hinsichtlich ihres Sicherheitsintegritätslevels signifikant unterscheiden. Die erste Sicherheitsüberwachungsschalteranordnung mit den beiden in Serie verschalteten ersten Arbeitskontakten des ersten und zweiten Doppelkontaktrelais kann dabei ein höheres Sicherheitsintegritätslevel gewährleisten als die zweite Sicherheitsüberwachungsschalteranordnung, bei der die beiden zweiten Arbeitskontakte beider Doppelkontaktrelais parallel zueinander geschaltet sind.

Unter einem Sicherheitsintegritätslevel, welcher teilweise auch als Sicherheitsanforderungsstufe oder SIL (Safety Integrity Level) bezeichnet wird, wird ein Begriff aus dem Gebiet der funktionalen Sicherheit verstanden, wie er beispielsweise in der internationalen Normung IEC 62508/IEC61511 beschrieben ist. Ein Sicherheitsintegritätslevel dient hierbei zur Beurteilung elektrischer, elektronischer oder programmierbarer elektronischer Systeme hinsichtlich ihrer Zuverlässigkeit von Sicherheitsfunktionen. Aus dem angestrebten Level ergeben sich beispielsweise sicherheitsgerichtete Konstruktionsprinzipien, die eingehalten werden müssen, um ein Risiko von Fehlfunktionen minimieren zu können. Generell werden gemäß der internationalen Norm vier Stufen von Sicherheitsintegritätslevels SIL 1 bis SIL4 unterschieden, wobei SIL4 die sicherste Stufe darstellt.

Insbesondere kann gemäß einer Ausführungsform die Sicherheitsüberwachungsvorrichtung dafür eingerichtet sein, zu berücksichtigen, dass das Überwachen des zweiten sicherheitsrelevanten Zustands einen Sicherheitsintegritätslevel SIL1 erfordert und das Überwachen des ersten sicherheitsrelevanten Zustands wenigstens einen Sicherheitsintegritätslevel SIL2 erfordert.

Mit anderen Worten kann die zum Überwachen des ersten sicherheitsrelevanten Zustands eingesetzte erste Sicherheitsüberwachungsschalteranordnung derart ausgestaltet sein, dass sie ihre Überwachungsfunktion den höheren Anforderungen eines Sicherheitsintegritätslevels SIL2 oder sogar SIL3 entsprechend durchführen kann, wohingegen die zum Überwachen des zweiten sicherheitsrelevanten Zustands eingesetzte zweite Sicherheitsüberwachungsschalteranordnung derart ausgestaltet sein kann, dass sie ihre Überwachungsfunktion lediglich den geringeren Anforderungen eines Sicherheitsintegritätslevel SIL1 entsprechend durchführen kann.

Gemäß einer Ausführungsform kann der erste sicherheitsrelevante Zustand angeben, ob Teile der Sicherheitsüberwachungskette, welche Schließzustände von Türen der Personenförderanlage überwachen, temporär kurzgeschlossen werden dürfen. Dabei können durch schließendes Schalten des ersten Schaltzustandes die Teile der Sicherheitsüberwachungskette, welche Schließzustände von Türen der Personenförderanlage überwachen, dann temporär kurzgeschlossen werden.

Mit anderen Worten kann der von der ersten Sicherheitsüberwachungsschalteranordnung überwachte erste sicherheitsrelevante Zustand eine Information darüber beinhalten, ob beispielsweise aktuell Bedingungen vorliegen, in denen die tatsächlichen Schließzustände der Kabinentür und der Schachttüren temporär ignoriert werden dürfen und die Aufzugkabine beispielsweise trotz geöffneter Kabinentür oder Schachttür verfahren werden darf. Beispielsweise kann ein solcher sicherheitsrelevanter Zustand vorliegen, wenn sich die Kabine sehr nahe (z.B. < 20cm) bei einer Zielposition, d.h. beispielsweise bei einem Stockwerkshalt, befindet und die jeweilige Tür bereits geöffnet werden darf, bevor die Zielposition tatsächlich erreicht ist. Dies kann beispielsweise durch eine Analyse der aktuellen Position der Aufzugkabine innerhalb des Aufzugschachts erkannt werden. In diesem Fall kann die Information über die augenblickliche Position der Kabine als einen sicherheitsrelevanten Zustand angebend interpretiert werden, bei dem die Schließzustände der Türen der Personenförderanlage temporär ignoriert werden dürfen und somit Teile der Sicherheitsüberwachungskette, welche diese Schließzustände überwachen, temporär kurzgeschlossen werden dürfen.

Falls die genannte Bedingung erkannt wurde, können der erste und zweite Kontroller die beiden Doppelkontaktrelais geeignet ansteuern, sodass beide Doppelkontaktrelais in ihren geschlossenen Relaiszustand übergehen. Die beiden ersten Arbeitskontakte der beiden Doppelkontaktrelais sind dann geschlossen, sodass sich auch für deren Serienverschaltung im Rahmen der ersten Sicherheitsüberwachungsschalteranordnung insgesamt ein geschlossener Zustand ergibt. In diesem geschlossenen Zustand kann die erste Sicherheitsüberwachungsschalteranordnung einen Stromkreis schließen, der parallel zu dem Teil der Sicherheitsüberwachungskette verläuft, der die Schließzustände der Türen der Personenförderanlage überwacht, und kann somit die Überwachung der Türen in Form eines UET-Kontakts wie in einem Bypass temporär kurzschließen.

Gemäß einer weiteren Ausführungsform kann der zweite sicherheitsrelevante Zustand angeben, ob eine Aufzugkabine über einen zulässigen Verfahrbereich hinaus verfahren wurde. Für diesen Fall kann durch öffnendes Schalten des zweiten Schaltzustandes die Sicherheitsüberwachungskette unterbrochen werden.

Anders ausgedrückt kann der von der zweiten Sicherheitsüberwachungsschalteranordnung überwachte zweite sicherheitsrelevante Zustand eine Information über die aktuelle Position der Aufzugkabine umfassen, sodass sich ermitteln lässt, ob sich die Aufzugkabine aktuell innerhalb ihres zulässigen Verfahrbereichs, d.h. zum Beispiel zwischen einer obersten zulässigen Endposition und einer untersten zulässigen Endposition innerhalb des Aufzugschachts, befindet oder ob die Aufzugkabine beispielsweise aufgrund einer Fehlfunktion ihren zulässigen Fahrbereich verlassen hat und zum Beispiel über die obere zulässigen Endposition oder unter die untere zulässigen Endposition hinaus verfahren wurde.

Falls diese Bedingung erkannt wurde, können der erste und zweite Kontroller die beiden Doppelkontaktrelais geeignet ansteuern, sodass beide Doppelkontaktrelais in ihren geöffneten Relaiszustand übergehen. Die beiden zweiten Arbeitskontakte der beiden Doppelkontaktrelais sind dann beide geöffnet, sodass sich auch für die Parallelverschaltung im Rahmen der zweiten Sicherheitsüberwachungsschalteranordnung insgesamt ein geöffneter Zustand ergibt. In diesen geöffneten Zustand kann die zweite Sicherheitsüberwachungsschalteranordnung, wenn sie beispielsweise seriell mit einem Rest der Sicherheitsüberwachungskette der Personenförderanlage verschaltet ist, wie einen geöffneter Schalter wirken und somit die Sicherheitsüberwachungskette temporär unterbrechen. Im Ergebnis wird ein Betrieb des Aufzugs bzw. insbesondere ein weiteres Verfahren der Aufzugkabine über eine jeweilige Endposition hinaus unterbunden.

Gemäß einer weiteren Ausführungsform weist die Sicherheitsüberwachungsvorrichtung ferner eine Mehrzahl von in Serie geschalteten dritten Sicherheitsüberwachungsschalteranordnungen zum Überwachen von dritten sicherheitsrelevanten Zuständen auf.

Mit anderen Worten kann die Sicherheitsüberwachungsvorrichtung ergänzend zu den bereits erörterten ersten und zweiten Sicherheitsüberwachungsschalteranordnungen, welche beispielsweise Aufgaben eines UET-Schalters und eines KNE-Schalters implementieren, weitere Sicherheitsüberwachungsschalteranordnungen aufweisen, mithilfe derer andere Aufgaben oder Funktionalitäten implementiert werden können.

Diese dritten Sicherheitsüberwachungsschalteranordnungen können beispielsweise Türschalter sein, mithilfe derer Schließzustände von Aufzugtüren, insbesondere der Kabinentür bzw. einer der Schachttüren, überwacht werden können. Die mehreren dritten Sicherheitsüberwachungsschalteranordnungen können dabei in Serie geschaltet sein, sodass sie einen Teil der Sicherheitsüberwachungskette der Personenförderanlagen bilden können. Bei dem genannten Beispiel einer Implementierung der dritten Sicherheitsüberwachungsschalteranordnungen jeweils als Türschalter wird dabei durch eine Serienverschaltung sichergestellt, dass alle Türen, und somit alle Türschalter, geschlossen sein müssen, damit der genannte Teil der Sicherheitsüberwachungskette als Ganzes geschlossen ist.

Bei einer derartigen Ausgestaltung der Sicherheitsüberwachungsvorrichtung kann die erste Sicherheitsüberwachungsschalteranordnung parallel zu der Serie aus dritten Sicherheitsüberwachungsschalteranordnungen verschaltet sein und die zweite Sicherheitsüberwachungsschalteranordnung in Serie mit der Serie aus dritten Sicherheitsüberwachungsschalteranordnungen verschaltet sein.

Anders ausgedrückt kann die erste Sicherheitsüberwachungsschalteranordnung mit ihren beiden in Serie verschalteten ersten Arbeitskontakten der beiden Doppelkontaktrelais parallel zu der Serienschaltung aus dritten Sicherheitsüberwachungsschalteranordnungen verschaltet sein. Sobald beide ersten Arbeitskontakte in diesem Fall geschlossen sind, d.h. sobald der erste Schaltzustand geschlossen ist, bildet die erste Sicherheitsüberwachungsschalteranordnung somit einen zu der Serienschaltung aus dritten Sicherheitsüberwachungsschalteranordnungen parallel verlaufenden Bypass und kann diese Serienschaltung somit wie ein UET-Schalter gesteuert überbrücken.

Die zweite Sicherheitsüberwachungsschalteranordnung mit ihren beiden parallel verschalteten zweiten Arbeitskontakten der beiden Doppelkontaktrelais kann in Serie mit der Serienschaltung aus dritten Sicherheitsüberwachungsschalteranordnungen verschaltet sein. Solange zumindest eines der Doppelkontaktrelais geschlossen ist, bleibt hierbei auch der zweite Schaltzustand geschlossen, sodass insgesamt der von den dritten Sicherheitsüberwachungsschalteranordnungen und der zweiten Sicherheitsschalterüberwachungsanordnung gebildete Teil der Sicherheitskette geschlossen bleibt. Dieser Teil der Sicherheitskette wird erst geöffnet, wenn beide Doppelkontaktrelais gleichzeitig geöffnet sind und dadurch auch der zweite Schaltzustand geöffnet ist. Die zweite Sicherheitsüberwachungsschalteranordnung kann somit wie ein KNE-Schalter gesteuert eine Sicherheitskette temporär unterbrechen.

Gemäß einer Ausführungsform können der erste und der zweite Kontroller jeweils als sicherheitsgerichtete speicherprogrammierbare Steuerung ausgebildet sein.

Eine speicherprogrammierbare Steuerung (SPS; englisch: Programmable Logic Controller - PLC) ist ein Gerät, das üblicherweise zum Steuern oder Regeln einer Anlage oder einer Maschine eingesetzt werden kann. Speicherprogrammierbare Steuerungen ersetzen hierbei zunehmend herkömmliche festverdrahtete verbindungsprogrammierte Steuerungen. Dabei kann vorteilhaft genutzt werden, dass eine SPS auf digitaler Basis programmiert werden und somit an verschiedene Aufgabenstellungen angepasst werden kann. Eine SPS weist im simpelsten Fall Eingänge, Ausgänge, ein Betriebssystem und gegebenenfalls eine Schnittstelle, über die ein Anwenderprogramm geladen werden kann, auf. Das Anwenderprogramm kann dabei programmieren, wie die Ausgänge in Abhängigkeit von den Eingängen geschaltet werden sollen, so dass die Anlage oder Maschine in einer gewünschten Weise funktioniert. Das Betriebssystem kann beispielsweise in Form einer Firmware auf einem aktuellen Stand gehalten werden. Eine SPS kann ferner neben ihren Kernaufgaben der Steuerung bzw. Regelung weitere Aufgaben wie zum Beispiel eine Visualisierung von Daten, eine Gestaltung als Schnittstelle beispielsweise in Form einer Mensch-Maschine-Schnittstelle, eine Alarmierung und/oder eine Aufzeichnung von Betriebsmeldungen (Data-Logging) übernehmen.

Eine sicherheitsgerichtete SPS (SSPS; englisch: safety PLC) stellt eine spezielle Implementierung einer SPS dar. Eine sicherheitsgerichtete SPS verfügt hierbei über eine weitgehend redundante Ausgestaltung ihrer Komponenten und ist im Regelfall derart ausgelegt, dass die sicherheitsgerichtete SPS bei einem Ausfall einer Komponente bzw. einem Konflikt zwischen redundanten Komponenten in einen vorbestimmten sicheren Zustand überführt wird.

Bezüglich der Architektur, Eingängen und Ausgängen unterscheiden sich sicherheitsgerichtete SPS dabei signifikant von herkömmlichen SPS. Beispielsweise verfügt eine herkömmliche SPS typischerweise über einen Mikroprozessor, der ein Programm ausführt, einen nicht-flüchtigen Speicher zum Speichern des Programms, einen flüchtigen Speicher (RAM), um zum Beispiel Berechnungen durchzuführen, Ports für eine Datenkommunikation und I/O-Anschlüsse, um eine Anlage oder Maschine zu detektieren und kontrollieren. Eine sicherheitsgerichtete SPS verfügt hingegen im Allgemeinen über wenigstens zwei der jeweiligen Komponenten, welche sich kontinuierlich gegenseitig überwachen bzw. durch eine sogenannte Wachhund-Schaltung (watch dog circuit) überwacht werden.

Die Eingänge einer herkömmlichen SPS verfügen typischerweise nicht über Mittel zum Testen einer Funktionalität einer Eingangsschaltung. Im Gegensatz hierzu haben sicherheitsgerichtete SPS im Regelfall eine interne Ausgabeschaltung, die jedem Eingang zugeordnet ist und mithilfe derer der jeweilige Eingang getestet werden kann.

In ähnlicher Weise besitzen herkömmliche SPS typischerweise lediglich eine Ausgangsschalteinrichtung, wohingegen sicherheitsgerichtete SPS im allgemeinen einen Testpunkt hinter jedem von zwei Sicherheitsschaltern, die hinter einem Ausgabetreiber angeordnet sind, und einen dritten Testpunkt stromabwärts des Ausgabetreibers aufweisen. Jeder von zwei Sicherheitsschaltern wird im Allgemeinen durch einen einzigen Mikroprozessor gesteuert. Wenn ein Fehler in einem der zwei Sicherheitsschalter beispielsweise aufgrund eines Fehlers in dem Schalter oder dem Mikroprozessor oder an dem Testpunkt stromabwärts des Ausgabetreibers detektiert wird, wird das Betriebssystem der sicherheitsgerichteten SPS automatisch einen Systemfehler erkennen und die sicherheitsgerichtete SPS wird in einen vordefinierten Zustand überführt, in dem eine Anlage beispielsweise ordnungsgemäß heruntergefahren werden kann.

Aufgrund der Ausführung der beiden Kontroller als sicherheitsgerichtete SPS sind diese einerseits dazu geeignet, beispielsweise als Nachrüstgeräte an verschiedene Aufzugtypen angepasst werden zu können. Andererseits können die Kontroller beziehungsweise die damit ausgestattete Sicherheitsüberwachungsvorrichtung ein hohes Maß an Sicherheit für die damit ausgerüsteten Personenförderanlagen garantieren.

Gemäß einer Ausführungsform kann die Sicherheitsüberwachungsvorrichtung dazu eingerichtet sein, ein Verfahren gemäß einer Ausführungsform des dritten Aspekts der Erfindung auszuführen oder zu steuern.

Hierzu können beispielsweise die als SPS oder sicherheitsgerichtete SPS ausgeführten ersten und zweiten Kontroller der Sicherheitsüberwachungsvorrichtung in einer Weise programmiert sein, dass die von ihnen generierten Steuerspannungen derart durchvariiert werden, dass zwar stets mindestens eines der beiden Doppelkontaktrelais in seinem geschlossenen Relaiszustand ist, jedoch abwechselnd eines der beiden Doppelkontaktrelais kurzzeitig in seinen geöffneten Relaiszustand und wieder zurück in seinen geschlossenen Relaiszustand versetzt wird. Dabei wird stets überwacht, ob der zugehörige Feedbackkontakt eines Doppelkontaktrelais der generierten Steuerspannung folgt, d.h. ob der Feedbackkontakt denjenigen Relaiszustand angibt, der tatsächlich von dem zugehörigen Kontroller angesteuert wurde, oder ob beispielsweise aufgrund einer Fehlfunktion innerhalb des Doppelkontaktrelais ein tatsächlicher Relaiszustand nicht dem gewünschten angesteuerten Relaiszustand entspricht.

Gemäß einer Ausführungsform des Verfahrens können dabei für den Fall, dass die Feedbackkontakte der beiden Doppelkontaktrelais nicht einen dem aktuell angesteuerten Relaiszustand angebenden Relaiszustand angeben, die beiden Kontroller Steuerspannungen derart generieren, dass sowohl das erste als auch das zweite Doppelkontaktrelais in ihren geöffneten Relaiszustand geschaltet werden.

Mit anderen Worten kann für den Fall, dass durch Überwachen der Feedbackkontakte darauf rückgeschlossen werden kann, dass zumindest eines der Doppelkontaktrelais nicht korrekt der durch den jeweiligen Kontroller bewirkten Ansteuerung folgt und somit von einem Defekt innerhalb des Doppelkontaktrelais auszugehen ist, eine Reaktion dahingehend ausgelegt werden, dass beide Kontroller ihr jeweils zugehöriges Doppelkontaktrelais dazu ansteuern, in seinen geöffneten Relaiszustand zu schalten. Hierdurch kann die Personenförderanlage auch für den Fall eines Defekts bei den Doppelkontaktrelais ihrer Sicherheitsüberwachungsvorrichtung in einen weitgehend sicheren Zustand überführt werden.

Gemäß einer Ausführungsform überwacht bei dem vorgeschlagenen Verfahren jeder der beiden Kontroller die Feedbackkontakte jedes der beiden Doppelkontaktrelais.

Mit anderen Worten sollen der erste und der zweite Kontroller nicht nur die Feedbackkontakte des ihnen jeweils zugeordneten, d.h. von Ihnen gesteuerten, Doppelkontaktrelais überwachen. Stattdessen soll jeder Kontroller den Feedbackkontakt seines zugeordneten Doppelkontaktrelais sowie den Feedbackkontakt des jeweils anderen Doppelkontaktrelais überwachen. Auf diese Weise kann eine Redundanz geschaffen werden, welche die Sicherheit der Sicherheitsüberwachungsvorrichtung weiter erhöht und insbesondere eine Wahrscheinlichkeit, dass Fehlfunktionen bei deren Doppelkontaktrelais korrekt erkannt werden, drastisch erhöht.

Gemäß einer Ausführungsform wird das vorgeschlagene Verfahren vor, während oder nach jeder einzelnen Fahrt der Personentransportanlage durchgeführt.

Anders ausgedrückt kann das Verfahren, mit dem die Funktionsfähigkeit der Sicherheitsüberwachungsvorrichtung geprüft wird, prinzipiell zwar zu beliebigen Zeitpunkten oder getriggert durch beliebige Ereignisse ausgeführt werden. Es wird jedoch als vorteilhaft erachtet, das Verfahren zumindest dann auszuführen, wenn von der Personentransportanlage eine Fahrt durchgeführt wird. Damit kann sichergestellt werden, dass die Funktionsfähigkeit der Sicherheitsüberwachungsvorrichtung ausreichend häufig überprüft wird.

Es wird daraufhingewiesen, dass einige der möglichen Merkmale und Vorteile der Erfindung hierin mit Bezug auf unterschiedliche Ausführungsformen der Sicherheitsüberwachungsvorrichtung einerseits und eines Verfahrens zum Überwachen von deren Funktionsfähigkeit andererseits beschrieben sind. Ein Fachmann erkennt, dass die Merkmale in geeigneter Weise kombiniert, angepasst oder ausgetauscht werden können, um zu weiteren Ausführungsformen der Erfindung zu gelangen.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.
Fig. 1 zeigt eine erfindungsgemäße Personentransportanlage.
Fig. 2 zeigt eine Sicherheitsüberwachungskette einer erfindungsgemäßen Personentransportanlage.
Fig. 3 zeigt Details einer erfindungsgemäßen Sicherheitsüberwachungsvorrichtung.
Fig. 4a zeigt angesteuerte Relaiszustände und daraus resultierende Schaltzustände in der erfindungsgemäßen Sicherheitsüberwachungsvorrichtung.
Fig. 4b veranschaulicht ein Variieren von angesteuerten Relaiszuständen im Rahmen eines erfindungsgemäßen Verfahrens zum Überwachen der Funktionsfähigkeit einer Sicherheitsüberwachungsvorrichtung.

Die Figuren sind lediglich schematisch und nicht maßstabsgetreu. Gleiche Bezugszeichen bezeichnen in den verschiedenen Figuren gleiche oder gleichwirkende Merkmale.

Fig. 1 zeigt eine Personenförderanlage 1 in Form eines Aufzugs. Der Aufzug umfasst eine Aufzugkabine 5 und ein Gegengewicht 7, welche mittels von einer Antriebsmaschine 11 angetriebenen Riemen 9 innerhalb eines Aufzugsschacht 3 vertikal verlagert werden können. Es kann ferner eine Bremse 12 zum Bremsen der Antriebsmaschine 11 bzw. zum direkten Bremsen der Aufzugkabine 5 vorgesehen sein. Ein Betrieb der Antriebsmaschine 11 und/oder der Bremse 12 wird von einer Aufzugsteuerung 13 gesteuert. Die Aufzugsteuerung 13 kann z.B. die Antriebsmaschine 11 dabei gesteuert mit elektrischer Leistung von einer elektrischen Leistungsquelle 15 versorgen.

Die Aufzugkabine 5 kann zwischen verschiedenen Stockwerken 17 verfahren werden. An jedem Stockwerk 17 ist dabei eine Schachttür 19 vorgesehen und an der Aufzugkabine 15 ist eine Kabinentür 21 vorgesehen.

In der Personenförderanlage 1 ist eine Vielzahl von Sicherheitsüberwachungsschalteranordnungen 23 vorgesehen, mithilfe derer sicherheitsrelevante Zustände innerhalb der Personenförderanlage 1 überwacht werden können.

Beispielsweise sind an jeder der Schachttüren 19 sowie an der Kabinentür 21 jeweils Türschalter 25 vorgesehen, mithilfe derer überwacht werden kann, ob die jeweilige Schacht- bzw. Kabinentür 19, 21 aktuell korrekt geschlossen oder zumindest teilweise geöffnet ist. Ferner ist in einem Grubenbereich des Aufzugsschachts 3 ein Leiteranwesenheitsschalter 27 vorgesehen, mithilfe dessen die Anwesenheit und korrekte Anordnung einer Leiter 29 überwacht werden kann. Sowohl im Falle der Türschalter 25 als auch des Leiteranwesenheitsschalters 27 können Sicherheitsüberwachungsschalteranordnungen 23 beispielsweise als einfache, mechanisch zu betätigende Schalter vorgesehen sein.

Ergänzend kann die Personenförderanlage 1 auch komplexer aufgebaute Sicherheitsüberwachungsschalteranordnungen 23 aufweisen. Beispielsweise kann mithilfe eines sich vertikal entlang des Aufzugsschachts 3 erstreckenden Magnetbandes 33 und eines an der Aufzugkabine 5 angebrachten Magnetbandauslesegeräts 31 ein Absolutpositionssensor 35 gebildet werden, mithilfe dessen Informationen über eine aktuelle Position der Aufzugkabine 5 innerhalb des Aufzugschacht 3 gewonnen werden können. Basierend auf diesen Informationen können dann sicherheitsrelevante Zustände überwacht werden.

Beispielsweise kann erkannt werden, ob sich die Aufzugkabine 5 aktuell gegenüber oder zumindest nahe einer der Schachttüren 19 befindet und somit die Kabinentür 21 und/oder die gegenüberliegende Schachttür 19 geöffnet werden darf. Ferner kann basierend auf diesen Informationen erkannt werden, ob sich die Aufzugkabine 5 innerhalb eines zulässigen Verfahrbereichs 37 innerhalb des Aufzugsschachts 3 befindet oder ob sie unbeabsichtigt aus diesem zulässigen Verfahrbereich 37 heraus bewegt wurde.

Daten oder Signale können von den verschiedenen Sicherheitsüberwachungsschalteranordnungen 23 an eine Sicherheitsüberwachungsvorrichtung 39 beispielsweise drahtgebunden oder drahtlos übermittelt werden.

Insbesondere können mehrere der Sicherheitsüberwachungsschalteranordnungen 23 miteinander verschaltet werden, insbesondere miteinander in Serie verschaltet werden, um Teile einer Sicherheitsüberwachungskette 41 zu bilden. Beispielsweise können die Türschalter 25 sowie der Leiteranwesenheitsschalter 27 in Serie geschaltet werden, sodass der dadurch gebildete Teil der Sicherheitsüberwachungskette 41 nur dann als Ganzes geschlossen ist, wenn alle Türschalter 25 sowie der Leiteranwesenheitsschalter 27 geschlossen sind.

Die Sicherheitsüberwachungsvorrichtung 39 kann mit der Aufzugsteuerung 13 kommunizieren bzw. Teil derselben sein und Funktionen der Aufzugsteuerung 13 beeinflussen. Insbesondere kann die Sicherheitsüberwachungsvorrichtung 39 ein oder mehrere Hauptrelaisanordnungen 43 betätigen, um beispielsweise eine Leistungsversorgung zwischen der Aufzugsteuerung 13 und der Antriebsmaschine 11 unterbrechen zu können und/oder um die Bremse 12 zum Bremsen der Aufzugkabine 5 aktivieren bzw. diese lösen zu können.

Fig. 2 veranschaulicht Details einer Sicherheitsüberwachungskette 41. Mehrere Sicherheitsüberwachungsschalteranordnungen 23 (welche nachfolgend auch als "dritte Sicherheitsüberwachungsschalteranordnungen" bezeichnet werden) in Form von Türschaltern 25 sowie weitere Sicherheitsüberwachungsschalteranordnungen 23 beispielsweise in Form eines Leiteranwesenheitsschalters 27 oder Ähnlichem sind in Serie geschaltet.

Eine dieser weiteren Sicherheitsüberwachungsschalteranordnungen 23 wirkt dabei als Kabinennotendschalter 28 (KNE-Schalter). Dieser Kabinennotendschalter 28 wird geöffnet, wenn die Aufzugkabine 5 über ihren zulässigen Verfahrbereich 37 hinaus verfahren wird.

Der durch die in Serie geschalteten Sicherheitsüberwachungsschalteranordnungen 23 gebildete Teil der Sicherheitsüberwachungskette 41 ist in Serie geschaltet mit der Hauptrelaisanordnung 43. Die Hauptrelaisanordnung 43 umfasst ein erstes Haupt-Doppelkontaktrelais 45 mit einer Spule 49, einem ersten Arbeitskontakt 53, einem zweiten Arbeitskontakt 57 sowie einem Feedbackkontakt 61 sowie ein zweites Haupt-Doppelkontaktrelais 47 mit einer Spule 51, einem ersten Arbeitskontakt 55, einem zweiten Arbeitskontakt 59 sowie einem Feedbackkontakt 63. Die Hauptrelaisanordnung 43 ist hierbei normalerweise, d.h. wenn die Spulen 49, 51 nicht bestromt sind, geöffnet. Dementsprechend schließt die Hauptrelaisanordnung 43 eine seriell durch die ersten Arbeitskontakte 53, 55 des ersten und zweiten Haupt-Doppelkontaktrelais 45, 47 verlaufende elektrische Verbindung zwischen der leistungsversorgenden Aufzugsteuerung 13 und der Antriebsmaschine 11 ausschließlich dann, wenn ihre beiden Spulen 49, 51 aufgrund einer vollständig geschlossenen Sicherheitsüberwachungskette 41 bestromt werden. In ähnlicher Weise wird die Bremse 12 ausschließlich dann bestromt und somit gelöst, wenn mithilfe der Hauptrelaisanordnung 43 eine Verbindung zwischen einer Leistungsquelle und der Bremse 12 infolge einer vollständig geschlossenen Sicherheitsüberwachungskette 41 geschlossen wird.

Um zu ermöglichen, dass die Kabinentür 21 und/oder eine der Schachttüren 19 unter vorbestimmten Voraussetzungen geöffnet werden dürfen, obwohl die Antriebsmaschine 11 die Aufzugkabine 5 verlagert, ist parallel zu der Serienschaltung von Türschaltern 25 ein so genannter UET-Schalter 65 vorgesehen. Dieser UET-Schalter 65 bildet ebenfalls eine Sicherheitsüberwachungsschalteranordnung 23 und darf ausschließlich dann geschlossen werden, wenn die vorbestimmten Voraussetzungen erfüllt sind, d.h. beispielsweise dann, wenn sich die Aufzugkabine 5 einer Ziel-Stockwerk-Position bereits bis auf wenige Zentimeter genähert hat und bereits begonnen werden soll, die Türen 19, 21 zu öffnen, bevor die Aufzugkabine 5 an der Ziel-Stockwerk-Position letztendlich angehalten hat. Durch ein Schließen des UET-Schalters 65 wird somit der von den Türschaltern 25 gebildete Teil der Sicherheitsüberwachungskette 41 temporär überbrückt.

Um den für Personenförderanlagen 1 geltenden hohen Sicherheitsanforderungen zu genügen, wurde bisher sowohl der KNE-Schalter 28 als auch der UET-Schalter 65 in redundanter Weise mit jeweils zwei einfachen Relais implementiert. Die beiden einfachen Relais waren beispielsweise im Fall des UET-Schalters 65 in Serie geschaltet, sodass ein Schaltzustand des UET-Schalters 65 nur dann geschlossen war, wenn beide Relais gleichzeitig geschlossen waren, d.h. beide Relais in ihrem geschlossenen Relaiszustand waren.

Allerdings mussten dementsprechend für die zwei Funktionen, die mit dem KNE-Schalter 28 und dem UET-Schalter 65 zu implementieren waren, insgesamt vier einfache Relais eingesetzt werden.

Fig. 3 veranschaulicht eine erfindungsgemäße Sicherheitsüberwachungsvorrichtung 67, welche als einen Teil einer Sicherheitsüberwachungskette 41 einer Personenförderanlage 1 bildend implementiert werden kann, um sicherheitsrelevante Zustände in der Personenförderanlage 1 zu überwachen. Die Sicherheitsüberwachungsvorrichtung 67 kann dabei insbesondere die Funktionen eines KNE-Schalters 28 und eines UET-Schalters 65 umsetzen.

Die Sicherheitsüberwachungsvorrichtung 67 umfasst ein erstes Doppelkontaktrelais 69 und ein zweites Doppelkontaktrelais 71. Beide Doppelkontaktrelais 69, 71 sind als normalerweise geöffnete Relais ("normally opened") ausgebildet und weisen jeweils Spulen 73, 75 auf, welche, wenn sie mit einer Steuerspannung beaufschlagt werden, jeweils erste Arbeitskontakte 77, 79 sowie zweite Arbeitskontakte 81, 83 schließen. Jedes der Doppelkontaktrelais 69, 71 weist zudem einen Feedbackkontakt 85, 87 auf. Bei jedem der Doppelkontaktrelais 69, 71 verlagert, d.h. öffnet und schließt, die jeweilige Spule 73, 75 deren erste und zweite Arbeitskontakte 77, 79, 81, 83 sowie deren Feedbackkontakt 85, 87 synchron miteinander und kann somit gesteuert durch die Steuerspannung in einen geöffneten bzw. geschlossenen Relaiszustand geschaltet werden.

Die Sicherheitsüberwachungsvorrichtung 67 umfasst ferner einen ersten und einen zweiten Kontroller 89, 91. Die beiden Kontroller 89, 91 sind dazu ausgelegt, Eigenschaften der Personenförderanlage 1 zu ermitteln, die mit einem sicherheitsrelevanten Zustand korrelieren, und daraufhin geeignete Steuerspannungen für das erste bzw. das zweite Doppelkontaktrelais 69, 71 in Abhängigkeit von den ermittelten Eigenschaften zu generieren. Die beiden Kontroller 89, 91 können dabei miteinander kommunizieren bzw. sich gegenseitig kontrollieren. Insbesondere können die Kontroller 89, 91 als sicherheitsgerichtete Speicherprogrammierbare Steuerungen (SSPS) ausgebildet sein.

Im dargestellten Beispiel erhalten die beiden Kontroller 89, 91 von dem Absolutpositionssensor 35 Informationen über die aktuelle Position der Aufzugkabine 5 innerhalb des Aufzugsschachts 3. Aus diesen Informationen können die Kontroller 89, 91 einerseits ableiten, ob sich die Aufzugkabine 5 aktuell innerhalb des zulässigen Verfahrbereichs 37 befindet oder ob sie diesen verlassen hat. Je nachdem, welcher dieser beiden Fälle zutrifft, können die Kontroller 89, 91 unterschiedliche Steuerspannungen für die beiden Doppelkontaktrelais 69, 71 erzeugen, um mit der Sicherheitsüberwachungsvorrichtung 67 die Funktion eines KNE-Schalters 28 emulieren. Andererseits können die Kontroller 89, 91 aus den Informationen rückschließen, ob sich die Aufzugkabine 5 aktuell ausreichend nahe zu einer Ziel-Stockwerk-Position befindet, sodass es zulässig erscheint, den von den Türschaltern 25 gebildeten Teil der Sicherheitsüberwachungskette 41 temporär zu überbrücken, um mit der Sicherheitsüberwachungsvorrichtung 67 die Funktion eines UET-Schalters zu emulieren.

Die Sicherheitsüberwachungsvorrichtung 67 bildet mit ihren Doppelkontaktrelais 69, 71 und ihren Kontrollern 89, 91 hierbei Sicherheitsüberwachungsschalteranordnungen 23 in Form einer ersten und einer zweiten Sicherheitsüberwachungsschalteranordnung 93, 95 aus.

Die erste Sicherheitsüberwachungsschalteranordnung 93 umfasst dabei den ersten Arbeitskontakt 77 des ersten Doppelkontaktrelais 69 sowie den ersten Arbeitskontakt 79 des zweiten Doppelkontaktrelais 71, welche miteinander in Serie verschaltet sind. Mit dieser ersten Sicherheitsüberwachungsschalteranordnung 93 emuliert die Sicherheitsüberwachungsvorrichtungen 67 die Funktion des UET-Schalters an einem ersten Ausgang 97.

Die zweite Sicherheitsüberwachungsschalteranordnung 95 umfasst den zweiten Arbeitskontakt 81 des ersten Doppelkontaktrelais 69 sowie den zweiten Arbeitskontakt 83 des zweiten Doppelkontaktrelais 71, welche parallel zueinander verschaltet sind. Mit dieser zweiten Sicherheitsüberwachungsschalteranordnung 95 emuliert die Sicherheitsüberwachungsvorrichtungen 67 die Funktion des KNE-Schalters an einem zweiten Ausgang 99.

Ein tatsächlich eingenommener Relaiszustand jedes der Doppelkontaktrelais 69, 71 kann von den Kontrollern 89, 91 über den jeweiligen Feedbackkontakt 85, 87 des zugehörigen Doppelkontaktrelais 69, 71 ermittelt werden. Dadurch kann überwacht werden, ob ein von einem Kontroller 89, 91 angesteuerter Relaiszustand in dem zugeordneten Doppelkontaktrelais 69, 71 zum Einnehmen des gewünschten Relaiszustandes geführt hat oder ob ein Defekt dies verhindert hat. Jeder der beiden Feedbackkontakte 85, 87 kann dabei ein Feedbacksignal an jeden der beiden Kontroller 89, 91 übermitteln.

Fig. 4a veranschaulicht tabellarisch mögliche von den beiden Kontrollern 89, 91 erzeugte Steuerspannungen K1, K2 zum Steuern des ersten und zweiten Doppelkontaktrelais 69, 71 in einen offenen Relaiszustand (K1 = "0" bzw. K2 = "0", d.h. keine Steuerspannung an die Spule angelegt) oder einen geschlossenen Relaiszustand (K1 = "1" bzw. K2 = "1", d.h. Steuerspannung an die Spule angelegt) sowie daraus resultierende Schaltzustände UET, KNE an den zwei Ausgängen 97, 99 der Sicherheitsüberwachungsvorrichtung 67. Dabei ist der erste Ausgang 97 zur Umsetzung der Funktion des UET-Schalters 65 ausgebildet und der zweite Ausgang 99 ist zur Umsetzung der Funktion des KNE-Schalters 28 ausgebildet.

Es ist zu erkennen, dass der von der ersten Sicherheitsüberwachungsschalteranordnung 93 emulierte UET-Schaltzustand ausschließlich dann geschlossen ist ("closed"), wenn beide Doppelkontaktrelais 69, 71 von den beiden Kontrollern 89, 91 in ihren geschlossenen Relaiszustand ("1") angesteuert wurden. Andererseits ist der von der zweiten Sicherheitsüberwachungsschalteranordnung 95 emulierte KNE-Schaltzustand ausschließlich dann geöffnet ("open"), wenn beide Doppelkontaktrelais 69, 71 von den beiden Kontrollern 89, 91 in ihren geöffneten Relaiszustand ("0") angesteuert wurden.

Mit der vorgestellten Sicherheitsüberwachungsvorrichtung 67 lässt sich die Funktion des UET-Schalters 65 über die erste Sicherheitsüberwachungsschalteranordnung 93 mit einem hierfür erforderlichen sehr hohen Sicherheitsintegritätslevel von SIL2 oder sogar SIL3 implementieren. Die Funktion des KNE-Schalters 28 kann über die zweite Sicherheitsüberwachungsschalteranordnung 95 zumindest mit dem hierfür ausreichenden Sicherheitsintegritätslevel von SIL1 implementiert werden.

Abschließend wird unter Bezugnahme auf Fig. 4b eine Ausführungsform eines Verfahrens erläutert, mithilfe dessen eine Funktionsfähigkeit der Sicherheitsüberwachungsvorrichtung 67 überwacht werden kann.

In vorgegebenen zeitlichen Abständen, d.h., beispielsweise periodisch, oder getriggert durch bestimmte Ereignisse wie zum Beispiel den Beginn oder das Ende einer Fahrt wird der normale Betrieb der Sicherheitsüberwachungsvorrichtungen 67, bei dem die sicherheitsrelevanten Zustände in der Personenförderanlage 1 überwacht werden, kurzzeitig unterbrochen. Stattdessen werden die von dem ersten und zweiten Kontroller 89, 91 generierten Steuerspannungen derart variiert, dass einerseits abwechselnd eines der beiden Doppelkontaktrelais 69, 71 kurzzeitig in seinen geöffneten Relaiszustand (Kx = "0") und wieder zurück in seinen geschlossenen Relaiszustand (Kx = "1") geschaltet wird, und dass andererseits stets zumindest eines der beiden Doppelkontaktrelais 69, 71 in seinen geschlossenen Relaiszustand ist.

Durch ein derartiges Durchvariieren der Steuerspannungen kann einerseits erreicht werden, dass jedes der beiden Doppelkontaktrelais 69, 71 zumindest einmal zum Öffnen und anschließenden Schließen angesteuert wird. Andererseits wird sichergestellt, dass die die UET-Funktion bewirkende erste Sicherheitsüberwachungsschalteranordnung 93 zwar kurzzeitig geöffnet und wieder geschlossen wird, die die KNE-Funktion bewirkende zweite Sicherheitsüberwachungsschalteranordnung 95 jedoch stets geschlossen bleibt. Somit bleibt die gesamte Sicherheitsüberwachungskette 41 während dieses Durchvariierens der Steuerspannungen stets geschlossen.

Während das beschriebene Verfahren durchgeführt wird, können mithilfe beispielsweise der Kontroller 89, 91 nicht nur die Steuerspannungen durchvariiert werden, sondern ergänzend auch überwacht werden, welchen tatsächlichen Relaiszustand die Feedbackkontakte 85, 87 beider Doppelkontaktrelais 69, 71 angeben. Solange die Doppelkontaktrelais 69, 71 ordnungsgemäß funktionieren, sollte der von den Feedbackkontakten 85, 87 rückgemeldete Relaiszustand mit dem von den Kontrollern 89, 91 angesteuerten Relaiszustand übereinstimmen. Sollte dies zu einem Zeitpunkt to nicht mehr zutreffen, kann von einem Defekt in einem der Doppelkontaktrelais 69, 71 ausgegangen werden. Dieser kann beispielsweise dadurch bewirkt sein, dass Arme eines der Arbeitskontakte 77, 79, 81, 83 miteinander verklebt oder verschweißt wurden.

Für diesen Fall kann vorgesehen sein, dass beide Kontroller 89, 91 Steuerspannungen derart generieren, dass sowohl das erste als auch das zweite Doppelkontaktrelais 69, 71 in ihren geöffneten Relaiszustand geschaltet werden. Damit kann sichergestellt werden, dass zumindest die überaus sicherheitskritische UET-Funktion der ersten Sicherheitsüberwachungsschalteranordnung 93 zuverlässig in ihren geöffneten Zustand geschaltet wird, sodass ein gefährliches Verfahren der Aufzugkabine 5 bei geöffneten Türen 19, 21 auf jeden Fall vermieden wird.

Mit der hierin beschriebenen Sicherheitsüberwachungsvorrichtung 67 bzw. dem Verfahren zum Überwachen von deren Funktionsfähigkeit kann für die entsprechend ausgerüstete Personenförderanlage 1 die Möglichkeit einer Kostenreduzierung eröffnet werden, da zu deren Implementierung lediglich zwei Doppelkontaktrelais anstatt herkömmlich vier einfache Relais benötigt werden. Ferner kann insgesamt eine höhere Zuverlässigkeit erreicht werden, da lediglich zwei statt bisher vier sichere Relais benötigt werden. Auch eine Komplexität einer elektronischen Schaltung für die Sicherheitsüberwachungsvorrichtung 67 kann einfacher als bei herkömmlichen Vorrichtungen ausfallen, da weniger Komponenten gesteuert werden brauchen. Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Bezugszeichen in den Ansprüchen sind nicht als Einschränkung anzusehen.

### Bezugszeichenliste

- 1: Personenförderanlage
- 3: Aufzugschacht
- 5: Aufzugkabine
- 7: Gegengewicht
- 9: Riemen
- 11: Antriebsmaschine
- 12: Bremse
- 13: Aufzugsteuerung
- 15: Leistungsquelle
- 17: Stockwerk
- 19: Schachttür
- 21: Kabinentür
- 23: Sicherheitsüberwachungsschalteranordnungen
- 25: Türschalter
- 27: Leiteranwesenheitsschalter
- 28: Kabinennotendschalter (KNE-Schalter)
- 29: Leiter
- 31: Magnetbandauslesegerät
- 33: Magnetband
- 35: Absolutpositionssensor
- 37: zulässiger Verfahrbereich
- 39: Sicherheitsüberwachungsvorrichtung
- 41: Sicherheitsüberwachungskette
- 43: Hauptrelaisanordnung
- 45: erstes Haupt-Doppelkontaktrelais
- 47: zweites Haupt-Doppelkontaktrelais
- 49: Spule des ersten Haupt-Doppelkontaktrelais
- 51: Spule des zweiten Haupt-Doppelkontaktrelais
- 53: erster Arbeitskontakt des ersten Haupt-Doppelkontaktrelais
- 55: erster Arbeitskontakt des zweiten Haupt-Doppelkontaktrelais
- 57: zweiten Arbeitskontakt des ersten Haupt-Doppelkontaktrelais
- 59: zweiter Arbeitskontakt des zweiten Haupt-Doppelkontaktrelais
- 61: Feedbackkontakt des ersten Haupt-Doppelkontaktrelais
- 63: Feedbackkontakt des zweiten Haupt-Doppelkontaktrelais
- 65: Türüberbrückungsschalter (UET-Schalter)
- 67: Sicherheitsüberwachungsvorrichtung
- 69: erstes Doppelkontaktrelais
- 71: zweites Doppelkontaktrelais
- 73: Spule des ersten Doppelkontaktrelais
- 75: Spule des zweiten Doppelkontaktrelais
- 77: erster Arbeitskontakt des ersten Doppelkontaktrelais
- 79: erster Arbeitskontakt des zweiten Doppelkontaktrelais
- 81: zweiter Arbeitskontakt des ersten Doppelkontaktrelais
- 83: zweiter Arbeitskontakt des zweiten Doppelkontaktrelais
- 85: Feedbackkontakt des ersten Doppelkontaktrelais
- 87: Feedbackkontakt des zweiten Doppelkontaktrelais
- 89: erster Kontroller
- 91: zweiter Kontroller
- 93: erste Sicherheitsüberwachungsschalteranordnung
- 95: zweite Sicherheitsüberwachungsschalteranordnung
- 97: erster Ausgang für UET-Funktion
- 99: zweiter Ausgang für KNE-Funktion

## Patentansprüche

1. Sicherheitsüberwachungsvorrichtung (67) zum Überwachen von sicherheitsrelevanten Zuständen in einer Personenförderanlage (1), aufweisend:
- ein erstes und ein zweites Doppelkontaktrelais (69, 71), welche beide jeweils gesteuert durch eine Steuerspannung einen ersten Arbeitskontakt (77, 79) und einen zweiten Arbeitskontakt (81, 83) sowie einen Feedbackkontakt (85, 87) synchron miteinander zwischen einem geöffneten und einem geschlossenen Relaiszustand schalten;
- einen ersten und einen zweiten Kontroller (89, 91) jeweils zum Ermitteln von mit einem sicherheitsrelevanten Zustand korrelierenden Eigenschaften der Personenförderanlage (1) und zum Generieren der Steuerspannungen für das erste bzw. das zweite Doppelkontaktrelais (69, 71) abhängig von den ermittelten Eigenschaften;
**dadurch gekennzeichnet dass**,
mittels der zwei Doppelkontaktrelais (69, 71) und der zwei Kontroller (89, 91) eine erste Sicherheitsüberwachungsschalteranordnung (93) zum Überwachen eines ersten sicherheitsrelevanten Zustandes und zum entsprechenden Schalten eines ersten Schaltzustands innerhalb einer Sicherheitsüberwachungskette (41) der Personenförderanlage (1) und eine zweite Sicherheitsüberwachungsschalteranordnung (95) zum Überwachen eines zweiten sicherheitsrelevanten Zustandes und zum entsprechenden Schalten eines zweiten Schaltzustands innerhalb der Sicherheitsüberwachungskette (41) der Personenförderanlage (1) gebildet werden; wobei die erste Sicherheitsüberwachungsschalteranordnung (93) den ersten Arbeitskontakt (77) des ersten Doppelkontaktrelais (69) und in Serie zu diesem geschaltet den ersten Arbeitskontakt (79) des zweiten Doppelkontaktrelais (71) umfasst; und wobei die zweite Sicherheitsüberwachungsschalteranordnung (95) den zweiten Arbeitskontakt (81) des ersten Doppelkontaktrelais (69) und parallel zu diesem geschaltet den zweiten Arbeitskontakt (83) des zweiten Doppelkontaktrelais (71) umfasst.

2. Sicherheitsüberwachungsvorrichtung nach Anspruch 1, wobei das Überwachen des ersten sicherheitsrelevanten Zustands einen höheren Sicherheitsintegritätslevel erfordert als das Überwachen des zweiten sicherheitsrelevanten Zustands.

3. Sicherheitsüberwachungsvorrichtung nach einem der vorangehenden Ansprüche, wobei das Überwachen des zweiten sicherheitsrelevanten Zustands einen Sicherheitsintegritätslevel SIL1 erfordert und das Überwachen des ersten sicherheitsrelevanten Zustands wenigstens einen Sicherheitsintegritätslevel SIL2 erfordert.

4. Sicherheitsüberwachungsvorrichtung nach einem der vorangehenden Ansprüche, wobei der erste sicherheitsrelevante Zustand angibt, ob Teile der Sicherheitsüberwachungskette (41), welche Schließzustände von Türen (19, 21) der Personenförderanlage (1) überwachen, temporär kurzgeschlossen werden dürfen und wobei durch schließendes Schalten des ersten Schaltzustandes die Teile der Sicherheitsüberwachungskette (41), welche Schließzustände von Türen (19, 21) der Personenförderanlage (1) überwachen, temporär kurzgeschlossen werden.

5. Sicherheitsüberwachungsvorrichtung nach einem der vorangehenden Ansprüche, wobei der zweite sicherheitsrelevante Zustand angibt, ob eine Aufzugkabine (5) über einen zulässigen Verfahrbereich (37) hinaus verfahren wurde, und wobei durch öffnendes Schalten des zweiten Schaltzustandes die Sicherheitsüberwachungskette (41) unterbrochen wird.

6. Sicherheitsüberwachungsvorrichtung nach einem der vorangehenden Ansprüche, ferner aufweisend eine Mehrzahl von in Serie geschalteten dritten Sicherheitsüberwachungsschalteranordnungen (23) zum Überwachen von dritten sicherheitsrelevanten Zuständen.

7. Sicherheitsüberwachungsvorrichtung nach Anspruch 6, wobei die erste Sicherheitsüberwachungsschalteranordnung (93) parallel zu der Serie aus dritten Sicherheitsüberwachungsschalteranordnungen (23) verschaltet ist und wobei die zweite Sicherheitsüberwachungsschalteranordnung (95) in Serie mit der Serie aus dritten Sicherheitsüberwachungsschalteranordnungen (23) verschaltet ist.

8. Sicherheitsüberwachungsvorrichtung nach einem der vorangehenden Ansprüche, wobei der erste und der zweite Kontroller (89, 91) jeweils als sicherheitsgerichtete speicherprogrammierbare Steuerung ausgebildet sind.

9. Sicherheitsüberwachungsvorrichtung nach einem der vorangehenden Ansprüche, wobei die Sicherheitsüberwachungsvorrichtung (67) dazu eingerichtet, ein Verfahren gemäß einem der Ansprüche 11 bis 14 auszuführen oder zu steuern.

10. Personenförderanlage (1) mit einer Sicherheitsüberwachungsvorrichtung (67) gemäß einem der Ansprüche 1 bis 9.

11. Verfahren zum Überwachen einer Funktionsfähigkeit einer Sicherheitsüberwachungsvorrichtung (67) gemäß einem der Ansprüche 1 bis 9, wobei das Verfahren aufweist:
Variieren der von dem ersten und dem zweiten Kontroller (89, 91) generierten Steuerspannungen derart, dass abwechselnd eines des ersten und des zweiten Doppelkontaktrelais (69, 71) kurzzeitig in seinen geöffneten Relaiszustand und wieder zurück in seinen geschlossenen Relaiszustand geschaltet wird und dass stets zumindest eines des ersten und des zweiten Doppelkontaktrelais (69, 71) in seinem geschlossenen Relaiszustand ist, und
Überwachen, ob die Feedbackkontakte (85, 87) der beiden Doppelkontaktrelais (69, 71) stets einen dem aktuell angesteuerten Relaiszustand angebenden Relaiszustand angeben.

12. Verfahren nach Anspruch 11, wobei für einen Fall, dass die Feedbackkontakte (85, 87) der beiden Doppelkontaktrelais (69, 71) nicht einen dem aktuell angesteuerten Relaiszustand angebenden Relaiszustand angeben, die beiden Kontroller (89, 91) Steuerspannungen derart generieren, dass sowohl das erste als auch das zweite Doppelkontaktrelais (69, 71) in ihren geöffneten Relaiszustand geschaltet werden.

13. Verfahren nach einem der vorangehenden Ansprüche 11 bis 12, wobei jeder der beiden Kontroller (89, 91) die Feedbackkontakte (85, 87) jedes der beiden Doppelkontaktrelais (69, 71) überwacht.

14. Verfahren nach einem der vorangehenden Ansprüche 11 bis 13, wobei das Verfahren vor, während oder nach jeder einzelnen Fahrt der Personentransportanlage (1) durchgeführt wird.

## Claims

1. Safety monitoring device (67) for monitoring safety-related states in a passenger conveyor system (1), comprising:
- a first and a second double contact relay (69, 71), both of which, in each case in a manner controlled by a control voltage, switch a first normally open contact (77, 79) and a second normally open contact (81, 83) as well as a feedback contact (85, 87) synchronously with one other between an open and a closed relay state;
- a first and a second controller (89, 91) each for determining properties of the passenger conveyor system (1) correlated with a safety-related state and for generating the control voltages for the first and the second double contact relay (69, 71) depending on the determined properties;
**characterized in that**
a first safety monitoring switch arrangement (93) for monitoring a first safety-related state and for correspondingly switching a first switching state within a safety monitoring chain (41) of the passenger conveyor system (1) and a second safety monitoring switch arrangement (95) for monitoring a second safety-related state and for correspondingly switching a second switching state within the safety monitoring chain (41) of the passenger conveyor system (1) are formed by means of the two double contact relays (69, 71) and the two controllers (89, 91);
the first safety monitoring switch arrangement (93) comprising the first normally open contact (77) of the first double contact relay (69) and, connected in series therewith, the first normally open contact (79) of the second double contact relay (71); and the second safety monitoring switch arrangement (95) comprising the second normally open contact (81) of the first double contact relay (69) and, connected in parallel therewith, the second normally open contact (83) of the second double contact relay (71).

2. Safety monitoring device according to claim 1, wherein monitoring the first safety-related state requires a higher safety integrity level than monitoring the second safety-related state.

3. Safety monitoring device according to any of the preceding claims, wherein monitoring the second safety-related state requires a safety integrity level SIL1 and monitoring the first safety-related state requires at least one safety integrity level SIL2.

4. Safety monitoring device according to any of the preceding claims, wherein the first safety-related state indicates whether parts of the safety monitoring chain (41) which monitor closed states of doors (19, 21) of the passenger conveyor system (1) may be temporarily short-circuited and wherein the parts of the safety monitoring chain (41) which monitor closed states of doors (19, 21) of the passenger conveyor system (1) are temporarily short-circuited by switching the first switching state to closed.

5. Safety monitoring device according to any of the preceding claims, wherein the second safety-related state indicates whether an elevator car (5) has been moved beyond a permissible movement range (37), and wherein the safety monitoring chain (41) is interrupted by switching the second switching state to open.

6. Safety monitoring device according to any of the preceding claims, further comprising a plurality of series-connected third safety monitoring switch arrangements (23) for monitoring third safety-related states.

7. Safety monitoring device according to claim 6, wherein the first safety monitoring switch arrangement (93) is interconnected in parallel with the series of third safety monitoring switch arrangements (23) and wherein the second safety monitoring switch arrangement (95) is interconnected in series with the series of third safety monitoring switch arrangements (23).

8. Safety monitoring device according to any of the preceding claims, wherein the first and the second controller (89, 91) are each in the form of a safety programmable logic controller.

9. Safety monitoring device according to any of the preceding claims, wherein the safety monitoring device (67) is set up to execute or to control a method according to any of claims 11 to 14.

10. Passenger conveyor system (1) comprising a safety monitoring device (67) according to any of claims 1 to 9.

11. Method for monitoring working order of a safety monitoring device (67) according to any of claims 1 to 9, wherein the method comprises:
varying the control voltages generated by the first and the second controller (89, 91) such that one of the first and the second double contact relays (69, 71) is alternately switched briefly to its open relay state and back to its closed relay state, and such that always at least one of the first and the second double contact relay (69, 71) is in its closed relay state, and
monitoring whether the feedback contacts (85, 87) of the two double contact relays (69, 71) always indicate a relay state indicating the currently activated relay state.

12. Method according to claim 11, wherein, in the event that the feedback contacts (85, 87) of the two double contact relays (69, 71) do not indicate a relay state indicating the currently driven relay state, the two controllers (89, 91) generate control voltages such that both the first and the second double contact relay (69, 71) are switched to their open relay state.

13. Method according to either of the preceding claims 11 to 12, wherein each of the two controllers (89, 91) monitors the feedback contacts (85, 87) of each of the two double contact relays (69, 71).

14. Method according to any of the preceding claims 11 to 13, wherein the method is implemented before, during or after each individual journey of the passenger transport system (1).

## Revendications

1. Dispositif de surveillance de sécurité (67) permettant de surveiller des états relatifs à la sécurité dans une installation de transport de personnes (1), comprenant :
- un premier et un second relais de contact double (69, 71) qui commutent, en étant respectivement commandés par une tension de commande, un premier contact de travail (77, 79) et un second contact de travail (81, 83) ainsi qu'un contact de rétroaction (85, 87) de manière synchrone entre eux, entre un état de relais ouvert et un état de relais fermé ;
- un premier et un second contrôleur (89, 91) permettant respectivement de déterminer des propriétés de l'installation de transport de personnes (1) qui sont en corrélation avec un état relatif à la sécurité, et permettant de générer les tensions de commande pour le premier ou pour le second relais de contact double (69, 71) en fonction des propriétés déterminées ;
**caractérisé en ce que**,
au moyen des deux relais de contact double (69, 71) et des deux contrôleurs (89, 91), sont formés un premier agencement de commutateur de surveillance de sécurité (93) permettant de surveiller un premier état relatif à la sécurité et permettant la commutation correspondante d'un premier état de commutation dans une chaîne de surveillance de sécurité (41) de l'installation de transport de personnes (1) et un deuxième agencement de commutateur de surveillance de sécurité (95) permettant de surveiller un deuxième état relatif à la sécurité et permettant la commutation correspondante d'un second état de commutation dans la chaîne de surveillance de sécurité (41) de l'installation de transport de personnes (1) ;
le premier agencement de commutateur de surveillance de sécurité (93) comprenant le premier contact de travail (77) du premier relais de contact double (69) et, monté en série avec celui-ci, le premier contact de travail (79) du second relais de contact double (71) ; et le deuxième agencement de commutateur de surveillance de sécurité (95) comprenant le second contact de travail (81) du premier relais de contact double (69) et, monté en parallèle avec celui-ci, le second contact de travail (83) du second relais de contact double (71).

2. Dispositif de surveillance de sécurité selon la revendication 1, dans lequel la surveillance du premier état relatif à la sécurité nécessite un niveau d'intégrité de sécurité plus élevé que celui de la surveillance du deuxième état relatif à la sécurité.

3. Dispositif de surveillance de sécurité selon l'une des revendications précédentes, dans lequel la surveillance du deuxième état relatif à la sécurité nécessite un niveau d'intégrité de sécurité SIL1 et la surveillance du premier état relatif à la sécurité nécessite au moins un niveau d'intégrité de sécurité SIL2.

4. Dispositif de surveillance de sécurité selon l'une des revendications précédentes, dans lequel le premier état relatif à la sécurité indique si des parties de la chaîne de surveillance de sécurité (41), lesquelles surveillent des états fermés de portes (19, 21) de l'installation de transport de personnes (1), peuvent être temporairement court-circuitées, et dans lequel les parties de la chaîne de surveillance de sécurité (41) qui surveillent des états fermés de portes (19, 21) de l'installation de transport de personnes (1) sont temporairement court-circuitées par commutation de fermeture du premier état de commutation.

5. Dispositif de surveillance de sécurité selon l'une des revendications précédentes, dans lequel le deuxième état relatif à la sécurité indique si une cabine d'ascenseur (5) a été déplacée au-delà d'une plage de déplacement admissible (37), et dans lequel la chaîne de surveillance de sécurité (41) est interrompue par commutation d'ouverture du second état de commutation.

6. Dispositif de surveillance de sécurité selon l'une des revendications précédentes, présentant en outre une pluralité de troisièmes agencements de commutateur de surveillance de sécurité (23) montés en série et permettant de surveiller des troisièmes états relatifs à la sécurité.

7. Dispositif de surveillance de sécurité selon la revendication 6, dans lequel le premier agencement de commutateur de surveillance de sécurité (93) est monté en parallèle avec la série de troisièmes agencements de commutateur de surveillance de sécurité (23), et dans lequel le deuxième agencement de commutateur de surveillance de sécurité (95) est monté en série avec la série de troisièmes agencements de commutateur de surveillance de sécurité (23).

8. Dispositif de surveillance de sécurité selon l'une des revendications précédentes, dans lequel le premier et le second contrôleur (89, 91) sont respectivement configurés comme un automate à mémoire programmable se rapportant à la sécurité.

9. Dispositif de surveillance de sécurité selon l'une des revendications précédentes, dans lequel le dispositif de surveillance de sécurité (67) est agencé pour exécuter ou commander un procédé selon l'une des revendications 11 à 14.

10. Installation de transport de personnes (1) comportant un dispositif de surveillance de sécurité (67) selon l'une des revendications 1 à 9.

11. Procédé permettant de surveiller le fonctionnement d'un dispositif de surveillance de sécurité (67) selon l'une des revendications 1 à 9, le procédé présentant :
la variation des tensions de commande générées par le premier et le second contrôleur (89, 91) de telle sorte qu'alternativement, le premier ou le second relais de contact double (69, 71) est brièvement commuté dans son état de relais ouvert et de nouveau dans son état de relais fermé, et que le premier et/ou le second relais de contact double (69, 71) est toujours dans son état de relais fermé, et
la surveillance du fait de savoir si les contacts de rétroaction (85, 87) des deux relais de contact double (69, 71) indiquent toujours un état de relais indiquant l'état de relais actuellement commandé.

12. Procédé selon la revendication 11, dans lequel, dans le cas où les contacts de rétroaction (85, 87) des deux relais de contact double (69, 71) n'indiquent pas un état de relais indiquant l'état de relais actuellement commandé, les deux contrôleurs (89, 91) génèrent des tensions de commande de telle sorte que le premier ainsi que le second relais de contact double (69, 71) sont commutés dans leur état de relais ouvert.

13. Procédé selon l'une des revendications précédentes 11 à 12, dans lequel chacun des deux contrôleurs (89, 91) surveille les contacts de rétroaction (85, 87) de chacun des deux relais de contact double (69, 71).

14. Procédé selon l'une des revendications précédentes 11 à 13, le procédé étant réalisé avant, pendant ou après chaque trajet de l'installation de transport de personnes (1).
